# FASCICULE DE BREVET EUROPEEN

(11) **EP 2 825 478 B1**
(45) Date de publication et mention de la délivrance du brevet: **09.03.2016**
(21) Numéro de dépôt: 13720063.0
(22) Date de dépôt: 11.03.2013
(51) Int. Cl.: B65D 75/16, B65D 47/20, B65D 51/00

(54) **RÉCIPIENT, NOTAMMENT À USAGE ALIMENTAIRE**
BEHÄLTER, INSBESONDERE FÜR LEBENSMITTEL
CONTAINER, IN PARTICULAR FOR FOOD USE

(30) Priorité: 16.03.2012 FR 1252375
(43) Date de publication de la demande: 21.01.2015
(73) Titulaire: Neolid, 69004 Lyon (FR)
(72) Inventeur: FROLIN, Nicolas, F-69004 Lyon (FR)
(74) Mandataire: Jeannet, Olivier
(86) Numéro de dépôt international: PCT/IB2013/051914
(87) Numéro de publication internationale: WO 2013/136253

(56) Documents cités:
- FR-A1- 2 922 195
- US-A1- 2005 082 248

## Description

La présente invention concerne un récipient, notamment à usage alimentaire.

Il est connu, notamment par le document FR 2 922 195 au nom du même déposant, de réaliser un récipient comprenant un manchon d'obturation/libération de l'ouverture du récipient. Ce manchon, relié au corps du récipient et à une bague mobile en pivotement par rapport à ce corps, est en une matière souple et élastique, et peut être déformé par vrillage entre un état de vrillage, dans lequel il obture l'ouverture du récipient, et un état de non vrillage, dans lequel il libère cette ouverture.

Les récipients existants ne donnent pas parfaitement satisfaction en ce qui concerne leur manipulation ou les possibilités qu'ils offrent d'obturation/libération de ladite ouverture.

De plus, les récipients existants ont pour inconvénient notable, lorsque le produit contenu dans le récipient a été versé depuis ce récipient, qu'un reste de produit soit présent sur la face extérieure de la membrane formée par le manchon à l'état de vrillage de ce dernier.

Le document N° US 2005/082248 A1 illustre un autre récipient connu, du même type à manchon vrillable, et comprenant des crans d'immobilisation de la bague dans une position angulaire donnée.

La présente invention a pour objectif de remédier à l'ensemble des inconvénients précités.

Le récipient concerné comprend, de manière connue en soi,
- un corps de récipient formant une ouverture,
- une bague mobile en pivotement par rapport à ce corps de récipient, entre une position de libération de l'ouverture et une position d'obturation de l'ouverture, et
- un manchon en matière souple et élastique, relié audit corps d'une part et à ladite bague d'autre part, apte à être vrillé par pivotement de la bague par rapport au corps entre lesdites positions de libération et d'obturation, cette déformation se faisant en entre un état de non vrillage, dans lequel le manchon libère l'ouverture du récipient, et un état de vrillage, dans lequel ce manchon obture cette ouverture.

Selon l'invention, ledit corps comprend une paroi périphérique circulaire se terminant par un bord libre qui délimite ladite ouverture, et ladite bague est destinée à être engagée autour de cette paroi ;
- l'une parmi ladite paroi périphérique et ladite bague comprend :
   - une rainure oblique, dont une première extrémité est située à une première distance axiale de ladite ouverture et dont une deuxième extrémité est située à une deuxième distance axiale de ladite ouverture ;
   - une rainure circonférentielle, dont une extrémité communique avec ladite deuxième extrémité de ladite rainure oblique ; et
   - une pluralité d'encoches aménagées le long de ladite rainure circonférentielle, latéralement par apport à cette rainure et communiquant avec elle ;
- l'autre parmi ladite paroi périphérique et ladite bagué comprend un ergot apte à être engagé et à coulisser dans ladite rainure oblique et dans ladite rainure circonférentielle, et apte à venir s'engager partiellement dans l'une ou l'autre desdites encoches de ladite pluralité d'encoches,
ladite rainure oblique étant disposée de telle sorte que le déplacement dudit ergot en elle réalise un déplacement axial de la bague dans le sens du rapprochement axial de la bague et de ladite ouverture au cours d'une première partie du mouvement de la bague depuis ladite position de libération vers ladite position d'obturation, et, inversement, de telle sorte que ce déplacement réalise un déplacement axial de la bague dans le sens de l'éloignement axial de la bague et de ladite ouverture au cours d'une deuxième partie du mouvement de la bague depuis ladite position d'obturation vers ladite position de libération,
au moins une première desdites encoches étant positionnée angulairement de manière à recevoir ledit ergot lorsque le manchon est dans un état de vrillage partiel, et une deuxième desdites encoches étant positionnée angulairement de manière à recevoir ledit ergot lorsque le manchon est dans un état de complet vrillage.

L'invention consiste ainsi à prévoir une mobilité guidée de la bague par rapport à ladite paroi périphérique, réalisée par le guidage dudit ergot dans lesdites rainures puis dans l'une ou l'autre desdites encoches.

Dans ladite position de libération, la bague est dans une position axiale d'éloignement par rapport à ladite ouverture et le manchon forme une première partie s'étendant le long de la face intérieure de ladite paroi périphérique, une partie intermédiaire enveloppant ledit bord libre, et une deuxième partie s'étendant le long de la face extérieure de la paroi périphérique, cette deuxième partie étant reliée à la bague. Dans cette position de libération, lorsque du produit contenu dans le récipient est versé en dehors du récipient, ce produit s'écoule le long de ladite première partie et de ladite partie intermédiaire du manchon, mais pas sur ladite deuxième partie de ce manchon.

Le mouvement de la bague vers ladite position d'obturation à partir de cette position de libération réalise un déplacement de l'ergot dans ladite rainure oblique, qui réalise le déplacement axial précité de la bague en rapprochement de l'ouverture, en même temps que s'initie le vrillage du manchon. Ce déplacement axial réalise une rétractation de ladite première partie et de ladite partie intermédiaire du manchon vers l'intérieur du corps de récipient, de telle sorte qu'un reste de produit présent sur cette première partie et cette partie intermédiaire se trouve en-deçà de la zone du manchon destinée à être vrillée lors de l'obturation. Le déplacement subséquent de l'ergot dans ladite rainure circonférentielle réalise ensuite un déplacement guidé de la bague en pivotement par rapport à la paroi périphérique, qui poursuit le vrillage du manchon. Ensuite, l'engagement de l'ergot dans l'une ou l'autre des encoches précitées, et le maintien de cet ergot dans cette encoche, réalisé par l'effet de rappel élastique axial qu'exerce le manchon vrillé sur la bague, permet de maintenir la bague dans la position angulaire choisie, d'obturation partielle ou totale du récipient.

Après obturation, le reste de produit précité se trouve sur la face interne de la membrane que forme ce manchon vrillé, et aucune présence de produit n'existe sur la face externe de cette membrane.

Le mouvement de libération de l'ouverture du récipient à partir de ladite position d'obturation se réalise selon une séquence inverse de celle détaillée ci-dessus.

Le récipient pourrait comprendre uniquement un ergot et un unique ensemble de rainures telles que précitées ; de préférence, toutefois, le récipient comprend deux ergots angulairement opposés et deux ensembles de rainures, angulairement opposés de manière correspondante.

Un parfait guidage de la bague est ainsi obtenu.

Le corps de récipient pourrait alors comprendre soit les deux ergots, soit les deux ensembles de rainures, et la bague pourrait comprendre respectivement soit les deux ensembles de rainures soit les deux ergots ; de préférence, toutefois, pour l'obtention d'un faible encombrement, le corps de récipient comprend un premier ergot et un premier ensemble de rainures telles que précitées tandis que la bague comprend un deuxième ensemble de rainures, destiné à recevoir ledit premier ergot, ainsi qu'un deuxième ergot destiné à être engagé dans ledit premier ensemble de rainures.

De préférence, la bague présente une hauteur (c'est-à-dire une dimension dans le sens axial) qui est moindre que la hauteur de ladite paroi périphérique ; ledit deuxième ensemble de rainures ne comprend alors pas de rainure circonférentielle mais uniquement une rainure oblique, et ledit premier ergot s'échappe dudit deuxième ensemble de rainures en fin du mouvement de rapprochement axial de la bague et de ladite ouverture. La bague est guidée en pivotement uniquement par le déplacement du deuxième ergot dans ladite rainure circonférentielle, ce qui n'est pas particulièrement gênant en pratique.

De préférence, la rainure circonférentielle comprend au moins deux encoches positionnées angulairement de manière à recevoir ledit ergot lorsque le manchon est dans un état de vrillage partiel, à savoir :
- une encoche positionnée sensiblement aux environs d'une mi-obturation de l'ouverture du récipient, laissant subsister une ouverture suffisante pour permettre la cuisson d'un produit contenu dans le récipient, par exemple dans un four à micro-ondes, cette position étant dite, pour cette raison, "position cuisson" ;
- au moins une encoche positionnée du côté de l'encoche correspondant à la position de complète obturation de l'ouverture, permettant de laisser subsister une ouverture juste suffisante pour le passage d'une paille de boisson, cette position étant dite, pour cette raison, position "paille".

De préférence, chaque ensemble de rainures comprend une entrée, débouchant au niveau du bord libre de la paroi périphérique ou d'un bord libre de la bague, communiquant avec ladite première extrémité de ladite rainure oblique.

Cette entrée facilite l'engagement de l'ergot dans ledit ensemble de rainures.

Pour éviter, lors de l'utilisation du récipient, un engagement intempestif de l'ergot dans ladite entrée, et donc pour maintenir l'ergot dans ledit ensemble de rainures, chaque ensemble de rainures comprend une marche, ou autre type de point dur, entre ladite rainure oblique et ladite entrée, devant être franchie par l'ergot pour passer de ladite rainure oblique à ladite entrée.

De préférence, ladite entrée présente une largeur allant en augmentant en direction dudit bord libre.

Les parois formant les bords latéraux de cette rainure permettent de guider le retour de l'ergot dans ladite rainure oblique et facilitent par conséquent ce retour.

De préférence, chaque ensemble de rainures comprend en outre :
- une rainure intermédiaire, située entre ladite rainure oblique et ladite entrée, communiquant avec chacune de ces dernières ; et
- une rainure de désengagement de la bague, communiquant avec cette rainure intermédiaire et qui débouche dans ledit bord libre.

L'engagement de l'ergot dans cette rainure de désengagement permet un déplacement de la bague en pivotement au-delà de ladite position d'ouverture, avec vrillage du manchon, et un déplacement axial de cette bague le long de ladite paroi périphérique, jusqu'au-delà de l'ouverture du récipient. Ce déplacement permet de dégager la bague par rapport à ladite paroi en allongeant le manchon, et donc de réaliser un nettoyage facilité du récipient ; la position dégagée de la bague est dite, pour cette raison, "position nettoyage".

Pour éviter, lors de l'utilisation du récipient, un engagement intempestif de l'ergot dans ladite rainure de désengagement, ladite rainure intermédiaire communique avec cette rainure de désengagement par une marche, ou autre type de point dur, devant être franchie par l'ergot pour passer de ladite rainure intermédiaire à ladite rainure de désengagement.

Pour faciliter ce nettoyage, ladite paroi périphérique comprend avantageusement de larges ouvertures donnant accès à la face externe du manchon.

L'invention sera bien comprise, et d'autres caractéristiques et avantages de celle-ci apparaîtront, en référence au dessin schématique annexé, représentant, à titre d'exemple non limitatif, deux formes de réalisation possibles du récipient concerné.
La figure 1 en est une vue en perspective, dans un état de libération de l'ouverture qu'il comprend ;
la figure 2 en est une vue partielle, en perspective éclatée et à échelle agrandie, selon une première forme de réalisation ;
les figures 3 à 23 sont diverses vues du récipient selon cette première forme de réalisation ; parmi celles-ci :
   la figure 3 est une vue partielle du récipient, de côté, dans ledit état de libération ;
   la figure 4 en est une vue de dessus, dans ce même état de libération ;
   la figure 5 est une vue en développé d'un ensemble de rainures que comprend le récipient et d'un ergot que comprend également ce récipient, dans la position qu'occupe cet ergot dans ledit état de libération ;
   la figure 6 est une vue du récipient de côté, à échelle agrandie, en coupe selon la ligne VI-VI de la figure 4 ;
   les figures 7 à 10 sont des vues du récipient respectivement similaires aux figures 3 à 6, dans une première position intermédiaire d'obturation de l'ouverture que comprend ce récipient, dite "position cuisson" ;
   les figures 11 à 14 sont des vues du récipient respectivement similaires aux figures 3 à 6, dans une deuxième position intermédiaire d'obturation de l'ouverture que comprend ce récipient, dite "position paille" ;
   les figures 15 à 18 sont des vues du récipient respectivement similaires aux figures 3 à 6, dans la position de complète obturation de l'ouverture que comprend ce récipient ;
   les figures 19 à 22 sont des vues du récipient respectivement similaires aux figures 3 à 6, dans une position de dégagement d'une bague que comprend le récipient, dite "position nettoyage" ;
   la figure 23 est une vue en coupe d'une bague externe que comprend le récipient ;
   la figure 24 est une vue du récipient similaire à la figure 1, selon la deuxième forme de réalisation ;
les figures 25 à 27 sont diverses vues du récipient selon cette deuxième forme de réalisation ; parmi celles-ci ;
   la figure 25 est une vue du récipient en éclaté, similaire à la figure 2 ;
   la figure 26 est une vue en développé de l'ensemble de rainures que comprend ce récipient et d'un ergot que comprend également ce récipient, dans la position qu'occupe cet ergot dans ledit état de libération ;
   la figure 27 est une vue de cet ensemble de rainures et de cet ergot similaire à la figure 26, dans la position de complète obturation de l'ouverture que comprend ce récipient ; et
   la figure 28 est une vue en coupe, similaire à la figure 23, d'une bague externe que comprend le récipient.

La figure 1 représente un récipient 1 notamment à usage alimentaire, comprenant un corps de récipient 2 formant une ouverture supérieure 2a, un manchon 3 en matière souple et élastique et une bague 4 mobile en pivotement et axialement par rapport à ce corps 2, ledit manchon 3 étant relié au corps 2 d'une part et à la bague 4 d'autre part. Comme le montrent les figures 3 à 18, le manchon 3 est apte à être vrillé par pivotement de la bague 4 par rapport au corps 2, cette déformation se faisant en entre un état de non vrillage (cf. figures 3 à 6), dans lequel le manchon 3 libère complètement l'ouverture 2a, et un état de complet vrillage (cf. figures 15 à 18), dans lequel ce manchon 3 obture complètement cette ouverture 2a.

La bague 4 peut également être placée et maintenue dans une position intermédiaire d'obturation dite "position cuisson" (cf. figures 7 à 10) et dans une position intermédiaire d'obturation dite "position paille" (cf. figures 11 à 14).

La bague 4 peut en outre être placée dans une position surélevée de dégagement, dite "position nettoyage" (cf. figures 19 à 22).

Comme le montrent plus particulièrement les figures 2 et 6, le récipient 1 est, dans l'exemple représenté, formé par l'assemblage d'un gobelet interne et d'un gobelet externe, de sorte qu'il est à double parois. Les bords libres supérieurs de ces gobelets interne et externe forment conjointement un siège de réception d'une paroi périphérique circulaire 10, se terminant par un bord libre qui délimite l'ouverture 2a.

Cette paroi 10 comprend un ensemble de rainures aménagées en creux dans sa paroi, depuis sa face externe, s'étendant de la droite vers la gauche sur la figure 2, cet ensemble étant formé par une entrée 13, une rainure intermédiaire 12, une rainure de désengagement 17, 11 une rainure oblique 14, une rainure circonférentielle 15, et une pluralité d'encoches 16 aménagées le long de ladite rainure circonférentielle 15.

Cet ensemble est visible en développé sur la figure 5.

L'entrée 13 débouche dans le bord libre supérieur de la paroi 10 et communique avec la rainure intermédiaire 12 en un emplacement axialement distant de ce bord libre. Elle présente une forme allant en s'évasant depuis sa communication avec la rainure 12 et en direction de ce bord libre. Comme cela est visible sur la figure 2, il existe en outre une différence de niveau entre le fond de l'entrée 13 et le fond, plus profond, de la rainure 12, formant une marche.

La rainure intermédiaire 12 communique avec la rainure de désengagement 17, 11, laquelle comprend une rainure oblique 17 communiquant avec la rainure intermédiaire 12 en un emplacement éloigné dudit bord libre, et une rainure axiale 11 débouche dans ce bord libre. Une différence de niveau existe entre le fond de la rainure 17 et le fond, plus profond, de la rainure 12, formant ainsi une marche.

La rainure 12 communique également avec la rainure oblique 14, sur son côté longitudinal opposé à la rainure 17.

La rainure oblique 14 communique par une première extrémité avec la rainure 12, en un premier emplacement situé à une première distance axiale de ladite ouverture 2a. Elle communique par une deuxième extrémité avec la rainure circonférentielle 15, en un deuxième emplacement situé à une deuxième distance axiale de l'ouverture 2a, inférieure à ladite première distance axiale.

La rainure circonférentielle 15 communique avec la rainure 14 et s'étend sur une large portion de la circonférence de la paroi 10.

Les encoches 16 sont aménagées latéralement par rapport à la rainure 15, au niveau du flanc de cette dernière le plus proche dudit bord libre, et communiquent avec celle-ci. Comme le montre la figure 9, l'encoche 16 la plus proche de la rainure oblique 14 reçoit un ergot 21 solidaire de la bague 4 dans ladite "position cuisson" et permet de caler cette bague 4 dans cette position. Comme le montre la figure 13, une encoche 16 faisant partie d'une série de quatre encoches intermédiaires reçoit l'ergot 21 dans ladite "position paille" et permet de caler la bague 4 dans cette position, avec étanchéité de la membrane formée par le manchon 3 autour de cette paille ; quatre encoches intermédiaires 16 permettent d'obtenir plusieurs diamètres, adaptés à différents diamètres de paille. Comme le montre la figure 17, l'encoche 16 se trouvant à l'extrémité de la rainure 15 opposée à la rainure oblique 14 reçoit l'ergot 21 dans la position de complète obturation et permet de caler la bague 4 dans cette position.

Outre ledit ensemble en creux décrit ci-dessus, la paroi 10 comprend également un ergot 18, visible sur la figure 6, faisant saillie radialement vers l'extérieur de cette paroi 10 et situé diamétralement à l'opposé de l'entrée 13.

La paroi 10 comprend en outre un bord inférieur formant un siège de montage complémentaire de celui formé par lesdits gobelets du corps 2, ainsi que de larges ouvertures de nettoyage, qui la traversent.

Le manchon 3 est relié au corps 2 par emprisonnement de l'une de ses extrémités axiales entre le gobelet interne précité et la partie inférieure de la paroi 10, ainsi que cela apparaît sur la figure 6. Dans ladite position de libération de l'ouverture 2a montrée par cette figure 6, le manchon 3 présente une première partie s'étendant le long de la face intérieure de ladite paroi 10, une partie intermédiaire enveloppant le bord libre de cette paroi 10 et une deuxième partie s'étendant le long de la face extérieure de la paroi 10, cette deuxième partie étant reliée à la bague 4.

La bague 4 présente une hauteur (c'est-à-dire une dimension dans le sens axial) qui est moindre que la hauteur de la paroi périphérique 10. Elle est formée par l'assemblage d'une bague interne 4a et d'une bague externe 4b emprisonnant entre elles la deuxième extrémité axiale du manchon 3.

Comme le montre les figures 2 et 23, la bague interne 4a comprend un ensemble 20 de rainures 12', 13', 14' et 17' aménagées en creux à partir de la face interne de cette bague interne ; ces rainures ont sensiblement la même structure que les rainures 12, 13, 14 et 17 précitées mais l'ensemble 20 est renversé par rapport à l'ensemble décrit plus haut, avec l'entrée 13' et la rainure de désengagement 17' de cet ensemble 20 débouchant dans le bord libre inférieur de la bague interne 4a. Les rainures 14' et 17' ont une longueur inférieure à celle des rainures 14 et 17 du fait de la hauteur moindre précitée de la bague 4 par rapport à la paroi 10, et l'ergot 18, qui se déplace dans cet ensemble 20 lors du déplacement axial de la bague 4, s'échappe de cet ensemble 20 en fin du mouvement de rapprochement axial de la bague 4 et de ladite ouverture 2a.

Comme le montre la figure 2, l'entrée 13' de cet ensemble 20 est diamétralement opposée à l'entrée 13 de la paroi 10 dans ladite position de libération montrée par cette même figure 2, dans laquelle le manchon 3 n'est pas vrillé.

La bague interne 4a comprend également un ergot 21 faisant saillie de sa face interne, radialement vers l'intérieur de cette bague 4a, cet ergot 21 étant situé de manière diamétralement opposée à l'entrée 13' que comprend ledit ensemble 20. Dans la position de libération montrée par la figure 6, cet ergot 21 est diamétralement opposé à l'ergot 18.

Comme cela se comprend en référence aux figures, le récipient 1 est assemblé en amenant les ergots 18 et 21 dans lesdites entrées 13, 13', puis par franchissement desdites marches et venue dans lesdites rainures intermédiaires 12, 12'. Le récipient 1 est alors dans la position de complète libération de l'ouverture 2a représentée sur les figures 3 à 6, dans laquelle la bague 4 est dans une position axiale reculée par rapport au bord libre de la paroi 10 et le manchon 3 forme ladite première partie, ladite partie intermédiaire et ladite deuxième partie. Dans cette position de libération, lorsque du produit contenu dans le récipient 1 est versé en dehors du récipient par l'ouverture 2a, ce produit s'écoule le long de ladite première partie et de ladite partie intermédiaire du manchon 3, mais pas sur ladite deuxième partie de ce manchon.

Le mouvement d'obturation du récipient 1 à partir de ladite position de libération se réalise comme suit :
- déplacement des ergots 18 et 21 dans les rainures obliques 14, 14', réalisant tout d'abord un déplacement axial de la bague 4 vers l'ouverture 2a (cf. figures 7 à 10), en même temps que s'initie le vrillage du manchon 3. Ce déplacement axial réalise une rétractation de ladite première partie et de ladite partie intermédiaire du manchon 3 vers l'intérieur du corps 2, de telle sorte qu'un reste de produit présent sur cette première partie et cette partie intermédiaire se trouve amené en-deçà de la zone du manchon 3 destinée à être vrillée lors de l'obturation ;
- échappement de l'ergot 18 hors de la rainure 14' et déplacement de l'ergot 21 dans la rainure circonférentielle 15, réalisant un déplacement guidé de la bague 4 en pivotement par rapport à la paroi périphérique 10, qui poursuit le vrillage du manchon ;
- engagement de l'ergot 21 dans l'une ou l'autre des encoches 16 et maintien de cet ergot dans cette encoche, ce maintien étant réalisé par l'effet de rappel élastique axial qu'exerce le manchon 3 vrillé sur la bague 4 ; cet engagement permet de maintenir la bague 4 dans la position angulaire choisie, d'obturation partielle ou totale du récipient 1.

Lors de cette obturation partielle ou totale, le reste de produit précité se trouve sur la face interne de la membrane que forme le manchon 3 vrillé, et aucune présence de produit n'existe sur la face externe de cette membrane.

L'encoche 16 la plus proche de la rainures 14 permet de maintenir la bague 4 dans la "position cuisson" montrée sur les figures 7 à 10 ; l'une ou l'autre des quatre encoches 16 suivantes permet de maintenir la bague 4 dans la "position paille" montrée sur les figures 11 à 14, avec application étanche de la membrane formée par le manchon 3 autour de cette paille ; l'encoches 16 située au bout de la rainure 15 permet de maintenir la bague 4 dans la position de complète obturation montrée sur les figures 15 à 18.

Le mouvement de libération de l'ouverture 2a à partir de ladite position d'obturation se réalise selon une séquence inverse de celle détaillée ci-dessus.

Pour opérer un nettoyage du récipient 1, la bague 4 étant dans ladite position de libération, l'utilisateur exerce un pivotement forcé de la bague pour franchir les marches séparant les rainures 12, 17 et 12', 17' ; les ergots 18, 21 parcourent alors les rainures de dégagement 17, 11, 17' jusqu'à la position de dégagement montrée sur les figures 19 à 22. Ce déplacement de la bague 4 permet d'allonger le manchon 3 et donc de réaliser un nettoyage facilité du récipient 1 ; dans cette position, le rappel élastique du manchon 3 en position neutre permet de ramener les ergots 18, 21 en face des entrées 13, 13'.

Une fois le nettoyage opéré, la forme évasée de l'entrée 13 permet de guider l'ergot 21 vers la rainure 12 et facilite par conséquent le retour des deux ergots 18, 21 dans leurs rainures 12, 12' respectives.

Les figures 24 à 27 montrent la deuxième forme de réalisation du récipient 1. Par simplification, les mêmes références numériques que dans la description de la première forme de réalisation sont réutilisées pour désigner des éléments ou des parties identiques ou similaires.

Dans ce cas, la rainure 15 forme de nombreuses encoches 16, adjacentes les unes aux autres, dont chacune est délimitée par deux flancs de paroi sensiblement à angle droit l'un par rapport à l'autre. La rainure 15 est ainsi délimitée longitudinalement par un rebord en forme de dents de scie.

L'ergot 21 présente une encoche sur son côté tourné vers les encoches 16, permettant l'engagement de cet ergot sur une ou l'autre des dents de scie formées par ledit rebord. Cet ergot 21 est ainsi apte à venir en prise avec ce rebord dans de nombreuses positions angulaires possibles de la bague 4 par rapport à la paroi 10.

L'ergot 21 présente également deux côtés opposés taillés en oblique, permettant son glissement ajusté dans la rainure oblique 14, ainsi que le montre la figure 26 en traits interrompus. Un parfait guidage de cet ergot 21 dans cette rainure oblique 14 est ainsi rendu possible.

Par ailleurs, la bague 4 comprend une paroi 25 faisant saillie le long du récipient 2, et ce dernier comprend un bossage 26. La paroi 25 vient buter contre ce bossage 26 en position de pleine ouverture du récipient 1 (cf. figure 24), ce qui assure un positionnement angulaire stable de la bague 4 dans cette position par rapport au récipient 2.

La figure 28 montre l'ensemble de rainures 12' et 14' et l'entrée 13' diamétralement opposés à ceux précités, à l'instar de ce qui a été décrit pour la première forme de réalisation. Il est à noter, s'agissant de cette deuxième forme de réalisation, que la rainure 17 de dégagement se trouve entre les rainures 14 et 14, comme visible sur les figures 26 et 27.

Comme cela apparaît de ce qui précède, l'invention fournit un récipient, notamment à usage alimentaire, présentant les avantages déterminants de donner parfaitement satisfaction en ce qui concerne sa manipulation ou les possibilités qu'il offre d'obturation/libération de son ouverture, et d'éliminer tout risque qu'un reste de produit soit présent sur la face extérieure de la membrane formée par le manchon à l'état de vrillage.

L'invention a été décrite ci-dessus en référence à des formes de réalisation données à titre de purs exemples. Il va de soi qu'elle n'est pas limitée à ces formes de réalisation mais qu'elle s'étend à toutes les formes de réalisations couvertes par les revendications ci-annexées.

## Revendications

1. Récipient (1), notamment à usage alimentaire, comprenant :
- un corps (2) de récipient formant une ouverture (2a),
- une bague (4) mobile en pivotement par rapport à ce corps (2), entre une position de libération de l'ouverture (2a) et une position d'obturation de cette ouverture (2a), et
- un manchon (3) en matière souple et élastique, relié audit corps (2) d'une part et à ladite bague (4) d'autre part, apte à être vrillé par pivotement de la bague (4) par rapport au corps (2) entre lesdites positions de libération et d'obturation, cette déformation se faisant en entre un état de non vrillage, dans lequel le manchon (3) libère l'ouverture du récipient (1), et un état de vrillage, dans lequel ce manchon obture cette ouverture ;
ledit corps (2) comprend une paroi périphérique (10) circulaire se terminant par un bord libre qui délimite ladite ouverture (2a), et en ce que ladite bague (4) est destinée à être engagée autour de cette paroi (10) ;
- l'une parmi ladite paroi périphérique (10) et ladite bague (4) comprend :
- une rainure oblique (14), dont une première extrémité est située à une première distance axiale de ladite ouverture (2a) et dont une deuxième extrémité est située à une deuxième distance axiale de ladite ouverture (2a) ;
- une rainure circonférentielle (15), dont une extrémité communique avec ladite deuxième extrémité de ladite rainure oblique (14) ; et
- une pluralité d'encoches (16) aménagées le long de ladite rainure circonférentielle (15), latéralement par rapport à cette rainure (15) et communiquant avec elle ;
- l'autre parmi ladite paroi périphérique (10) et ladite bague (4) comprend un ergot (21) apte à être engagé et à coulisser dans ladite rainure oblique (14) et dans ladite rainure circonférentielle (15), et apte à venir s'engager partiellement dans l'une ou l'autre desdites encoches (16) de ladite pluralité d'encoches,
ladite rainure oblique (14) étant disposée de telle sorte que le déplacement dudit ergot (21) en elle réalise un déplacement axial de la bague (4) dans le sens du rapprochement axial de la bague (4) et de ladite ouverture (2a) au cours d'une première partie du mouvement de la bague (4) depuis ladite position de libération vers ladite position d'obturation, et, inversement, de telle sorte que ce déplacement réalise un déplacement axial de la bague (4) dans le sens de l'éloignement axial de la bague (4) et de ladite ouverture (2a) au cours d'une deuxième partie du mouvement de la bague (4) depuis ladite position d'obturation vers ladite position de libération,
au moins une première desdites encoches (16) étant positionnée angulairement de manière à recevoir ledit ergot (21) lorsque le manchon (3) est dans un état de vrillage partiel, et une deuxième desdites encoches (16) étant positionnée angulairement de manière à recevoir ledit ergot (21) lorsque le manchon (3) est dans un état de complet vrillage.

2. Récipient (1) selon la revendication 1, **caractérisé en ce qu'**il comprend deux ergots (18, 21) angulairement opposés et deux ensembles de rainures (14, 15 ; 14') telles que précitées, angulairement opposés de manière correspondante.

3. Récipient (1) selon la revendication 2, **caractérisé en ce que** le corps (2) comprend un premier ergot (18) et un premier ensemble de rainures (14, 15) telles que précitées tandis que la bague (4) comprend un deuxième ensemble (20) de rainures (14'), destiné à recevoir ledit premier ergot (18), ainsi qu'un deuxième ergot (21) destiné à être engagé dans ledit premier ensemble (20) de rainures.

4. Récipient (1) selon l'une des revendications 1 à 3, **caractérisé en ce que** la rainure circonférentielle (15) comprend au moins deux encoches (16) positionnées angulairement de manière à recevoir ledit ergot (21) lorsque le manchon (3) est dans un état de vrillage partiel, à savoir :
- une encoche (16) positionnée sensiblement aux environs d'une mi-obturation de l'ouverture (2a) du récipient, laissant subsister une ouverture (2a) suffisante pour permettre la cuisson d'un produit contenu dans le récipient (1) ;
- au moins une encoche (16) positionnée du côté de l'encoche (16) correspondant à la position de complète obturation de ladite ouverture (2a), permettant de laisser subsister une ouverture (2a) juste suffisante pour le passage d'une paille de boisson.

5. Récipient (1) selon l'une des revendications 1 à 4, **caractérisé en ce que** chaque ensemble de rainures (14, 15; 14') comprend une entrée (13, 13'), débouchant au niveau du bord libre de la paroi périphérique (10) ou d'un bord libre de la bague (4), communiquant avec ladite première extrémité de ladite rainure oblique (14, 14').

6. Récipient (1) selon la revendication 5, **caractérisé en ce que** chaque ensemble de rainures comprend une marche, ou autre type de point dur, entre ladite rainure oblique (14, 14') et ladite entrée (13, 13'), devant être franchie par l'ergot (21, 18) pour passer de ladite rainure oblique à ladite entrée (13, 13').

7. Récipient (1) selon la revendication 6, **caractérisé en ce que** ladite entrée (13, 13') présente une largeur allant en augmentant en direction dudit bord libre.

8. Récipient (1) selon l'une des revendications 5 à 7, **caractérisé en ce que** chaque ensemble de rainures comprend en outre :
- une rainure intermédiaire (12, 12'), située entre ladite rainure oblique (14, 14') et ladite entrée (13, 13'), communiquant avec chacune de ces dernières ; et
- une rainure (11, 17 ; 17'), de désengagement de la bague (4) par rapport au corps de récipient (2), communiquant avec cette rainure intermédiaire (12, 12') et qui débouche dans ledit bord libre.

9. Récipient (1) selon la revendication 8, **caractérisé en ce que** ladite rainure intermédiaire (12, 12') communique avec ladite rainure de désengagement (11, 17 ; 17') par une marche, ou autre type de point dur, devant être franchie par l'ergot (21, 18) pour passer de ladite rainure intermédiaire à ladite rainure de désengagement.

10. Récipient (1) selon l'une des revendications 1 à 9, **caractérisé en ce que** ladite paroi périphérique (10) comprend de larges ouvertures donnant accès à la face externe du manchon (3).

## Patentansprüche

1. Behälter (1), vor allem für Lebensmittel, umfassend:
- einen Behälterkörper (2), der eine Öffnung (2a) bildet,
- einen im Verhältnis zu diesem Körper (2) zwischen einer Freigabestellung der Öffnung (2a) und einer Verschlussstellung dieser Öffnung (2a) drehend beweglichen Ring (4), und
- eine Muffe (3) aus geschmeidigem und elastischem Material, die zum einen mit dem Körper (2) und zum anderen mit dem Ring (4) verbunden ist, die imstande ist, durch Drehen des Rings (4) im Verhältnis zum Körper (2) zwischen der Freigabe und Verschlussstellung verdrillt zu werden, wobei diese Verformung zwischen einem nicht verdrillten Zustand, in welchem die Muffe (3) die Öffnung des Behälters (1) freigibt, und einem verdrillten Zustand, in welchem diese Muffe diese Öffnung verschließt, erfolgt,
**dadurch gekennzeichnet, dass** der Körper (2) eine kreisförmige Umfangswand (10) umfasst, die in einem freien Rand endet, der die Öffnung (2a) begrenzt, und dass der Ring (4) bestimmt ist, um diese Wand (10) gespannt zu sein,
- wobei entweder die Umfangswand (10) oder der Ring (4) umfasst:
- eine schräge Rille (14), von der sich ein erstes Ende in einem ersten axialen Abstand von der Öffnung (2a) befindet und von der sich ein zweites Ende in einem zweiten axialen Abstand von der Öffnung (2a) befindet,
- eine Umfangsrille (15), von der ein Ende mit dem zweiten Ende der schrägen Rille (14) kommuniziert, und
- eine Vielzahl von Kerben (16), die entlang der Umfangsrille (15) im Verhältnis zu dieser Rille (15) seitlich ausgebildet sind und mit ihr kommunizieren,
- wobei die/der andere, entweder die Umfangswand (10) oder der Ring (4), einen Sporn (21) umfasst, der imstande ist, in der schrägen Rille (14) und in der Umfangsrille (15) eingesetzt zu sein und zu gleiten, und imstande, in die eine oder die andere der Kerben (16) der Vielzahl von Kerben teilweise einzugreifen,
wobei die schräge Rille (14) derart angeordnet ist, dass die Verlagerung des Sporns (21) in ihr eine axiale Verlagerung des Rings (4) in Richtung der axialen Annäherung des Rings (4) und der Öffnung (2a) während eines ersten Teils der Bewegung des Rings (4) von der Freigabestellung in die Verschlussstellung bewirkt und umgekehrt derart, dass diese Verlagerung eine axiale Verlagerung des Rings (4) in Richtung der axialen Entfernung des Rings (4) und der Öffnung (2a) während eines zweiten Teils der Bewegung des Rings (4) von der Verschlussstellung in die Freigabestellung bewirkt,
wobei mindestens eine erste der Kerben (16) winklig derart positioniert ist, dass sie den Sporn (21) aufnimmt, wenn die Muffe (3) in einem teilweise verdrillten Zustand ist, und eine zweite der Kerben (16) winklig derart positioniert ist, dass sie den Sporn (21) aufnimmt, wenn die Muffe (3) in einem vollständig verdrillten Zustand ist.

2. Behälter (1) nach Anspruch 1, **dadurch gekennzeichnet, dass** er zwei winklig gegenüberliegende Sporne (18, 21) und zwei Gruppen von wie zuvor genannten Rillen (14, 15; 14') umfasst, die entsprechend winklig gegenüberliegen.

3. Behälter (1) nach Anspruch 2, **dadurch gekennzeichnet, dass** der Körper (2) einen ersten Sporn (18) und eine erste Gruppe von wie zuvor genannten Rillen (14, 15) umfasst, wogegen der Ring (4) eine zweite Gruppe (20) von Rillen (14'), die bestimmt sind, den ersten Sporn (18) aufzunehmen, sowie einen zweiten Sporn (21), der bestimmt ist, in die erste Gruppe (20) von Rillen einzugreifen, umfasst.

4. Behälter (1) nach einem der Ansprüche 1 bis 3, **dadurch gekennzeichnet, dass** die Umfangsrille (15) mindestens zwei Kerben (16) umfasst, die winklig derart positioniert sind, um den Sporn (21) aufzunehmen, wenn die Muffe (3) in einem teilweise verdrillten Zustand ist, nämlich:
- eine Kerbe (16), die etwa in der Umgebung eines Halbverschlusses der Öffnung (2a) des Behälters positioniert ist, wobei eine ausreichende Öffnung (2a) verbleibt, um das Garen eines in dem Behälter (1) enthaltenen Produkts zu erlauben,
- mindestens eine Kerbe (16), die auf der Seite der Kerbe (16) platziert ist, die der vollständigen Verschlussstellung der Öffnung (2a) entspricht, die erlaubt, dass eine Öffnung (2a) verbleibt, die gerade so für den Durchgang eines Trinkstäbchens ausreichend ist.

5. Behälter (1) nach einem der Ansprüche 1 bis 4, **dadurch gekennzeichnet, dass** jede Gruppe von Rillen (14, 15; 14') einen Eingang (13, 13') umfasst, der im Bereich des freien Rands der Umfangswand (10) oder eines freien Rands des Rings (4) ausmündet, der mit dem ersten Ende der schrägen Rille (14, 14') kommuniziert.

6. Behälter (1) nach Anspruch 5, **dadurch gekennzeichnet, dass** jede Gruppe von Rillen eine Stufe oder einen anderen Typ eines festen Punkts zwischen der schrägen Rille (14, 14') und dem Eingang (13, 13') umfasst, die von dem Sporn (21, 18) überwunden werden muss, um von der schrägen Rille zum Eingang (13, 13') zu wechseln.

7. Behälter (1) nach Anspruch 6, **dadurch gekennzeichnet, dass** der Eingang (13, 13') eine Breite aufweist, die in Richtung des freien Rands zunimmt.

8. Behälter (1) nach einem der Ansprüche 5 bis 7, **dadurch gekennzeichnet, dass** jede Gruppe von Rillen ferner umfasst:
- eine Zwischenrille (12, 12'), die sich zwischen der schrägen Rille (14, 14') und dem Eingang (13, 13') befindet, die mit jedem dieser Letzteren kommuniziert, und
- eine Löserille (11, 17; 17') des Rings (4) im Verhältnis zum Behälterkörper (2), die mit dieser Zwischenrille (12, 12') kommuniziert und die in dem freien Rand ausmündet.

9. Behälter (1) nach Anspruch 8, **dadurch gekennzeichnet, dass** die Zwischenrille (12, 12') mit der Löserille (11, 17; 17') anhand einer Stufe oder jedes anderen Typs eines festen Punkts kommuniziert, die von dem Sporn (21, 18) überwunden werden muss, um von der Zwischenrille zur Löserille zu wechseln.

10. Behälter (1) nach einem der Ansprüche 1 bis 9, **dadurch gekennzeichnet, dass** die Umfangswand (10) breite Öffnungen umfasst, die Zugriff auf die Außenfläche der Muffe (3) geben.

## Claims

1. Container (1), in particular for food use, comprising:
- a container body (2) forming an opening (2a),
- a moving ring (4) capable of pivoting relative to the container body (2), between a position freeing the opening (2a) and a position closing off the opening (2a), and
- a seal (3) made from a flexible resilient material, connected to said body (2) on the one hand and to said ring (4) on the other hand, able to be twisted by pivoting the ring (4) relative to the body (2) between said released and closed off positions, the deformation of the seal (3) occurring between a non-twisted state, in which the seal (3) frees the opening of the container (1), and a twisted state, in which said seal closes off that opening;
said body (2) comprises a circular peripheral wall (10) ending with a free edge that delimits said opening (2a), and said ring (4) is designed to be engaged around that wall (10);
- one from among said peripheral wall (10) and said ring (4) comprises:
- an oblique groove (14), a first end of which is situated at a first axial distance from said opening (2a) and a second end of which is situated at a second axial distance from said opening (2a);
- a circumferential groove (15), one end of which communicates with said second end of said oblique groove (14); and
- a plurality of notches (16) formed along said circumferential groove (15), laterally relative to said groove (15) and communicating therewith;
- the other from among said peripheral wall (10) and said ring (4) comprises a lug (21) capable of being engaged and sliding in said oblique groove (14) and in said circumferential groove (15), and capable of partially engaging in one or the other of said notches (16) of said plurality of notches,
said oblique groove (14) being positioned such that the movement of said lug (21) therein produces an axial movement of the ring (4) in the direction bringing the ring (4) and said opening (2a) axially closer together during a first part of the movement of the ring (4) from said released position to said closing off position, and, conversely, such that said movement produces an axial movement of the ring (4) in the axial separation direction of the ring (4) and said opening (2a) during a second part of the movement of the ring (4) from said closing off position to said released position,
at least a first of said notches (16) being angularly positioned so as to receive said lug (21) when the seal (3) is in a partial twisted state, and a second of said notches (16) being positioned angularly so as to receive said lug (21) when the seal (3) is in a complete twisted state.

2. Container (1) according to claim 1, **characterized in that** it comprises two angularly opposite lugs (18, 21) and two sets of grooves (14, 15; 14'), angularly opposite in a corresponding manner.

3. Container (1) according to claim 2, **characterized in that** the container body (2) comprises a first lug (18) and a first set of grooves (14, 15) as previously cited, while the ring (4) comprises a second set (20) of grooves (14'), designed to receive said first lug (18), as well as a second lug (21) designed to be engaged in said first set (20) of grooves.

4. Container (1) according to anyone of claims 1-3, **characterized in that** the circumferential groove (15) comprises at least two notches (16) positioned angularly so as to receive said lug (21) when the seal (3) is in a partially twisted state, namely:
- one notch (16) located in a position corresponding to a half-sealing of the opening (2a) of the container (1), allowing a sufficient opening (2a) to remain so as to allow a product contained in the container (1) to be cooked;
- at least one notch (16) positioned on the side of the notch (16) corresponding to the completely sealed position of the opening (2a), allowing an opening (2a) to remain just sufficient for the passage of a beverage straw.

5. Container (1) according to anyone of claims 1-4, **characterized in that** each set of grooves (14, 15; 14') comprises an inlet (13, 13'), emerging at the free edge of the peripheral wall (10) or a free edge of the ring (4), communicating with said first end of said oblique groove (14, 14').

6. Container (1) according to claim 5, **characterized in that** each set of grooves comprises a step, or other type of hard spot, between said oblique groove (14, 14') and said inlet (13, 13'), which must be crossed by the lug (21, 18) to go from said oblique groove to said inlet (13, 13').

7. Container (1) according to claim 6, **characterized in that** said inlet (13, 13') has a width that increases toward said free edge.

8. Container (1) according to anyone of claims 5-7, **characterized in that** each set of grooves further comprises:
- an intermediate groove (12, 12'), situated between said oblique groove (14, 14') and said inlet (13, 13'), communicating with each of the latter; and
- a groove (11, 17; 17') for disengagement of the ring (4) with respect to the container body (2), communicating with that intermediate groove (12, 12') and which emerges in said free edge.

9. Container (1) according to claim 8, **characterized in that** said intermediate groove (12, 12') communicates with that disengaging groove (11, 17; 17') by a step, or other type of hard spot, that must be crossed by the lug (21, 18) to go from said intermediate groove to said disengaging groove.

10. Container (1) according to anyone of claims 1-9, **characterized in that** said peripheral wall (10) comprises wide openings providing access to the outer surface of the seal (3).
